# EUROPÄISCHE PATENTSCHRIFT

(11) **EP 1 202 613 B1**
(45) Veröffentlichungstag und Bekanntmachung des Hinweises auf die Patenterteilung: **21.03.2007**
(21) Anmeldenummer: 01123437.4
(22) Anmeldetag: 28.09.2001
(51) Int. Cl.: H05B 41/392

(54) **Betriebsgerät für mindestens eine elektrische Lampe mit Steuereingang und Betriebsverfahren für elektrische Lampen an einem derartigen Betriebsgerät**
Device for at least one electric lamp with control input and operating method for electric lamps using such a device
Dispositif pour au moins une lampe avec éntrée de commande et mode d'emploi pour des lampes électriques utilisant un tel dispositif

(30) Priorität: 27.10.2000 DE 10053590
(43) Veröffentlichungstag der Anmeldung: 02.05.2002
(73) Patentinhaber: Patent-Treuhand-Gesellschaft für elektrische Glühlampen mbH, 81543 München (DE)
(72) Erfinder: Huber, Andreas, 83301 Traunreut (DE)
(74) Vertreter: Raiser, Franz

(56) Entgegenhaltungen:
- US-A- 4 700 113
- US-A- 6 127 788
- US-A- 6 137 240
- US-A- 6 153 962
- PATENT ABSTRACTS OF JAPAN Bd. 2000, Nr. 09, 13. Oktober 2000 (2000-10-13) -& JP 2000 166257 A (MURATA MFG CO LTD), 16. Juni 2000 (2000-06-16)

## Beschreibung

Die Erfindung betrifft ein Betriebsgerät zum Betrieb mindestens einer elektrischen Lampe gemäß dem Oberbegriff des Patentanspruchs 1 sowie ein Betriebsverfahren für mindestens eine elektrische Lampe gemäß dem Oberbegriff des Patentanspruchs 7.

### I. Technisches Gebiet

Im Handel sind Betriebsgeräte, sogenannte dimmbare EVGs, für den Betrieb von elektrischen Lampen erhältlich, die einen Dimmbetrieb, das heißt, eine Helligkeits-steuerung der daran angeschlossenen Lampen, insbesondere Leuchtstofflampen oder Halogenglühlampen, ermöglichen. Diese dimmbaren Betriebsgeräte besitzen einen Steuereingang, der mit einer als Sollwert für die Helligkeitssteuerung dienenden Spannung beaufschlagbar ist. Üblicherweise ist der Steuereingang als 1-10V-Schnittstelle ausgebildet. Im einfachsten Fall wird an diesen Steuereingang ein Dimmpotentiometer angeschlossen, um die Helligkeit der an dem Betriebsgerät betriebenen Lampen auf den gewünschten Wert einzustellen. Mit Hilfe des Dimmpotentiometers und mit Hilfe eines mit einer zeitlich periodisch veränderlichen Spannung angeregten Transformators wird am Steuereingang eine Spannung mit einem Wert zwischen 1V und 10V erzeugt, die den Sollwert für die gewünschte Helligkeitseinstellung repräsentiert. Mittels des Transformators wird diese Spannung an eine Auswertungsvorrichtung im Betriebsgerät übertragen. Außerdem bewirkt der Transformator auch eine galvanische Trennung zwischen dem Steuereingang und der Auswertungsvorrichtung im Betriebsgerät. Die Auswertungsvorrichtung generiert mit Hilfe eines Spitzenwertgleichrichters ein der Einstellung am Dimmpotentiometer entsprechendes Signal für die Steuerung des Lampenstroms oder der Leistungsaufnahme der Lampe oder für die Steuerung der Ausgangsleistung des Betriebsgerätes.

Die Eigenschaften des Transformators, insbesondere seine Streuinduktivität, üben einen großen Einfluß auf die an die Auswertungsvorrichtung übertragene Spannung aus. Eine hohe Streuinduktivität des Transformators verursacht auf der übertragenen Spannung störende Spannungsimpulse, die von der Auswertungsvorrichtung als Steuergröße interpretiert werden. Daher wurden bisher speziell ausgebildete Ringkern-Transformatoren verwendet, die eine geringe Streuinduktivität aufwiesen, und außerdem wurde der Auswertungsvorrichtung im Betriebsgerät ein Tiefpassfilter zur Reduktion von Spannungsspitzen vorgeschaltet.

Darüberhinaus zeigt die US-Patentschrift US-A-6 127 788 ein Schaltung mit einem Abtast-/Halteglied zur Unterdrückung von Spannungsspitzen.

### II. Darstellung der Erfindung

Es ist die Aufgabe der Erfindung, ein Betriebsgerät zum Betrieb mindestens einer elektrischen Lampe bereitzustellen, das eine verbesserte Auswertungsvorrichtung zur Auswertung der am Steuereingang anliegenden und vom Transformator übertragenen Spannung besitzt. Außerdem ist es die Aufgabe der Erfindung, ein verbessertes Verfahren zum Betrieb mindestens einer elektrischen Lampe an einem Betriebsgerät für elektrische Lampen, das einen Steuereingang zur Vorgabe einer als Sollwert für die Steuerung eines Betriebsparameters der mindestens einen elektrischen Lampe dienenden elektrischen Spannung besitzt, bereitzustellen.

Diese Aufgaben werden erfindungsgemäß durch die Merkmale des unabhängigen Patentanspruchs 1 bzw. des unabhängigen Patentanspruchs 7 gelöst. Besonders vorteilhafte Ausführungen der Erfindung sind in den abhängigen Ansprüchen beschrieben.

Das erfindungsgemäße Betriebsgerät zum Betrieb mindestens einer elektrischen Lampe besitzt einen Steuereingang, der mit einer als Sollwert für die Steuerung eines Betriebsparameters der mindestens einen elektrischen Lampe dienenden elektrischen Spannung beaufschlagbar ist und weist einen Transformator, der zur Übertragung der dem Steuereingang eingeprägten, als Sollwert für die Steuerung eines Betriebsparameters der mindestens einen elektrischen Lampe dienenden elektrischen Spannung an eine Auswertungsvorrichtung vorgesehen ist, sowie einen Oszillator zur Anregung des Transformators mit einer sich zeitlich periodisch ändernden elektrischen Spannung auf. Erfindungsgemäß besitzt die Auswertungsvorrichtung ein Abtast-Halte-Glied. Außerdem sind Mittel zur Angleichung der Frequenzen des Folgen-Signals des Abtast-Halte-Gliedes und der sich zeitlich periodisch ändernden elektrischen Spannung sowie zur Herstellung einer zeitlich konstanten Phasenverschiebung zwischen dem Folgen-Signal des Abtast-Halte-Gliedes und der sich zeitlich periodisch ändernden elektrischen Spannung vorgesehen, um Spannungsspitzen auf der vom Transformator übertragenen Spannung auszublenden. Durch diese Maßnahmen können kostengünstige Transformatoren mit vergleichsweise hoher Streuinduktivität als Übertrager im Betriebsgerät verwendet werden. Außerdem kann auf ein Tiefpaßfilter und einen Spitzenwertgleichrichter zur Auswertung der vom Transformator übertragenen Spannung verzichtet werden.

Das Abtast-Halte-Glied ist vorteilhafterweise als Bestandteil eines Analog-Digital-Wandlers ausgebildet, um ein digitales Steuersignal für einen Mikrocontroller oder einen Integrierten Schaltkreis, der zur Regelung des Betriebsgerätes dient, zu generieren. Der als Übertrager dienende Transformator weist vorteilhafterweise eine erste Wicklung, die mit dem Steuereingang verbunden ist, und mindestens eine zweite Wicklung auf, die mit der Auswertungsvorrichtung verbunden ist und magnetisch an die mindestens eine erste Wicklung gekoppelt ist. Dadurch wird eine galvanische Trennung zwischen dem Steuereingang und der Auswertungsvorrichtung gewährleistet.

Die Mittel zur Angleichung der Frequenzen des Folgen-Signals des Abtast-Halte-Gliedes und der sich zeitlich periodisch ändernden elektrischen Spannung sowie zur Herstellung einer konstanten Zeitverschiebung zwischen dem Folgen-Signal des Abtast-Halte-Gliedes und der sich zeitlich periodisch ändernden elektrischen Spannung umfassen
- einen Oszillator zur Erzeugung des Folgen-Signals,
- einen Frequenzteiler zur Frequenzhalbierung des sich zeitlich periodisch ändernden elektrischen Spannung, sowie
- eine Vorrichtung zur Frequenzangleichung des Folgen-Signals an die sich zeitlich periodisch ändernde elektrische Spannung und zur Herstellung der konstanten Zeitverschiebung.

Als Vorrichtung zur Frequenzangleichung des Folgen-Signals an die sich zeitlich periodisch ändernde elektrische Spannung und zur Herstellung der konstanten Zeitverschiebung wird vorteilhafterweise ein UND-Gatter verwendet. Auf diese Weise lassen sich kostengünstig und mit einfachen Mitteln etwaige Spannungsspitzen auf der vom Transformator übertragenen Spannung ausblenden.

Das erfindungsgemäße Betriebsverfahren zeichnet sich erfindungsgemäß dadurch aus, dass die Spannung am Transformator zur Auswertung einem Abtast-Halte-Glied zugeführt wird, um Spannungsspitzen auf der Spannung des Transformators mit Hilfe des Abtast-Halte-Gliedes auszublenden. Vorteilhafterweise werden zur Auswertung der Spannung am Transformator die Frequenzen der sich zeitlich periodisch veränderlichen elektrischen Spannung und des Folgen-Signals des Abtast-Halte-Gliedes angeglichen und das Folgen-Signal des Abtast-Halte-Gliedes wird gegenüber der sich zeitlich periodisch veränderlichen elektrischen Spannung um eine konstante Zeitspanne verzögert. Durch diese Maßnahme wird das Folgen-Signal des Abtast-Halte-Gliedes mit dem störungsfrei übertragenen Teil der am Transformator anliegenden Spannung synchronisiert. Ein besonders einfaches und kostengünstiges Betriebsverfahren ist im Anspruch 7 offenbart. Demzufolge werden zur Auswertung der Spannung am Transformator folgende Verfahrensschritte durchgeführt:
- Generieren des Folgen-Signals und der sich zeitlich periodisch veränderliche elektrische Spannung mittels eines Oszillators,
- Halbieren der Frequenz der sich zeitlich periodisch veränderlichen elektrischen Spannung mittels eines Frequenzteilers,
- Anpassen der Frequenz des Folgen-Signals an die Frequenz der sich zeitlich periodisch veränderlichen elektrischen Spannung und Generieren einer konstanten Zeitverschiebung zwischen dem Folgen-Signal und der sich zeitlich periodisch veränderlichen elektrischen Spannung,
- Beaufschlagen des Transformators mit der sich zeitlich periodisch veränderlichen elektrischen Spannung,
- Übertragen der Spannung am Transformator als Eingangsspannung an das Abtast-Halte-Glied.

Die Ausgangsspannung des Abtast-Halte-Gliedes wird vorteilhafterweise zur Steuerung des Betriebsparameters der mindestens einen elektrischen Lampe verwendet oder zuvor mittels eines Analog-Digital-Wandlers in ein digitales Signal überführt.

### III. Beschreibung des bevorzugten Ausführungsbeispiels

Nachstehend wird die Erfindung anhand eines bevorzugten Ausführungsbeispiels näher erläutert. Es zeigen:
- Figur 1: Eine schematische Darstellung eines Blockschaltbildes des bevorzugten Ausführungsbeispiels des erfindungsgemäßen Betriebsgerätes
- Figur 2: Eine schematische Darstellung des zeitlichen Verlaufs der anregenden Spannung, der Spannung am Transformator, des Folgen-Signals (Sample-Hold) und der Ausgangsspannung des Abtast-Halte-Gliedes

Bei dem in Figur 1 abgebildeten Ausführungsbeispiel der Erfindung handelt es sich um ein dimmbares Betriebsgerät für eine Leuchtstofflampe. Das Betriebsgerät besitzt zwei Netzspannungsanschlüsse 1, 2 und eine nachgeschaltete Gleichspannungsversorgung 3 für einen Halbbrückenwechselrichter 4. Die Gleichspannungsversorgung 3 enthält üblicherweise ein Funkentstörfilter und einen Gleichrichter für die Netzwechselspannung. Außerdem kann sie auch ein Oberwellenfilter aufweisen, um eine möglichst sinusförmige Netzstromentnahme zu gewährleisten. Der Halbbrückenwechselrichter 4 umfaßt zwei alternierend schaltende Transistoren 5, 6, zwei Koppelkondensatoren 7, 8 und einen als Serienresonanzkreis ausgebildeten Halbbrückenzweig, der die Drossel 9, den Kondensator 10 und die Leuchtstofflampe 11 enthält, wobei die Entladungsstrecke der Leuchtstofflampe 11 parallel zum Kondensator 10 geschaltet ist. Der Halbbrückenwechselrichter muß nicht unbedingt als symmetrischer Halbbrückenwechselrichter 4 mit zwei Koppelkondensatoren 7, 8 ausgebildet sein, sondern kann stattdessen auch nur einen Koppelkondensator aufweisen und somit als unsymmetrischer Halbbrückenwechselrichter ausgebildet sein. Die Transistoren 5, 6 des Halbbrückenwechselrichters 4, bei denen es sich vorzugsweise um Feldeffekttransistoren handelt, werden von einem Mikrocontroller 12 gesteuert. Der Mikrocontroller 12 generiert pulsweitenmodulierte Signale, die den Schalttakt der Transistoren 5, 6 bestimmen und dadurch eine Leistungsregelung beziehungsweise Helligkeitsregelung der Leuchtstofflampe 11 ermöglichen. Die pulsweitenmodulierten Signale für die Transistoren 5, 6 werden vom Mikrocontroller 12 in Abhängigkeit von der an den Anschlüssen 13, 14 des Steuereingangs anliegenden Gleichspannung generiert. Dem Steuereingang 13, 14 kann eine Gleichspannung mit Werten zwischen 1 V und 10 V eingeprägt werden. Durch den Wert der dem Steuereingang 13, 14 eingeprägten Gleichspannung wird ein Sollwert für die gewünschte Leistung beziehungsweise Helligkeit der Leuchtstofflampe 11 bestimmt. Zur Erzeugung und Vorgabe eines Wertes dieser Gleichspannung dient im einfachsten Fall ein Dimmpotentiometer (nicht abgebildet), das an die Anschlüsse 13, 14 angeschlossen ist.

Mittels eines Transformators 15 wird die dem Steuereingang 13, 14 eingeprägte Spannung an eine Auswertungsvorrichtung 16 übertragen. Zu diesem Zweck ist die Primärwicklung 15a des Transformators 15 über eine Gleichrichterdiode 17 mit dem Steuereingang 13, 14 verbunden, während die Sekundärwicklung 15b an den Spannungseingang der Auswertungsvorrichtung 16 angeschlossen ist. Zwischen der Primär- 15a und der Sekundärwicklung 15b des Transformator 15 besteht eine magnetische Kopplung. Parallel zu dem Steuereingang 13, 14 und zu der Primärwicklung 15a ist ein Eingangskondensator 18 geschaltet. Damit der Transformator 15 die dem Steuereingang 13, 14 eingeprägte Gleichspannung an die Auswertungsvorrichtung 16 übertragen kann, wird der Transformator 15 mit einer im wesentlichen rechteckförmigen Spannung angeregt. Diese, im wesentlichen rechteckförmige Spannung wird mittels eines Oszillators 19 und eines Frequenzteilers 21 erzeugt und über einen Spannungsteilerwiderstand 20 an die Sekundärwicklung 15b angelegt. Die Auswertungsvorrichtung 16 detektiert daher an ihrem mit der Sekundärwicklung 15b verbundenen Spannungseingang eine im wesentlichen rechteckförmige Spannung, deren Amplitude durch die dem Steuereingang 13, 14 eingeprägte Gleichspannung bestimmt ist. Die Auswertungsvorrichtung 16 stellt an ihrem mit dem Mikrocontroller 12 verbundenen Spannungsausgang ein entsprechendes Signal für den Mikrocontroller 12 zur Leistungs- bzw. Helligkeitssteuerung der Leuchtstofflampe 11 bereit.

Die Auswertungsvorrichtung 16 weist ein Abtast-Halte-Glied 22, das als Bestandteil eines Analog-Digital-Wandlers 23 ausgebildet ist, und ein UND-Gatter 24 auf. Mit Hilfe des Abtast-Halte-Gliedes 22 und des UND-Gatters 24 werden die von der Streuinduktivität des Transformators 15 verursachten Spannungspitzen auf der ansteigenden Flanke der rechteckförmigen Spannung der Sekundärwicklung 15b ausgeblendet. Nachstehend wird dieser Sachverhalt anhand der Figur 2 näher erläutert.

Die Kurve A in Figur 2 zeigt den zeitlichen Verlauf der rechteckförmigen Spannung U, die zur Anregung des Transformators 15 verwendet wird. Diese rechteckförmige Spannung wird mittels des Oszillators 19 und des Frequenzteilers 21, der eine Frequenzhalbierung bewirkt, generiert und über den Widerstand 20 an die Sekundärwicklung 15b angelegt. Wie bereits oben erwähnt wurde, wird diese sich zeitlich periodisch ändernde, anregende Spannung benötigt, um eine Übertragung der dem Steuereingang 13, 14 eingeprägten Gleichspannung durch den Transformator 15 zu ermöglichen.

Die Kurve B in Figur 2 zeigt den zeitlichen Verlauf der an der Sekundärwicklung 15b anliegenden und von dem Spannungseingang der Auswertungsschaltung 16 detektierten Spannung U. Diese an der Sekundärwicklung 15b anliegende Spannung besitzt die Periodizität der anregenden Spannung (Kurve A). Ihre Amplitude - das heißt, die Höhe der Rechteckimpulse - ist aber durch den Wert der dem Steuereingang 13, 14 eingeprägten Gleichspannung bestimmt. Allerdings sind die ansteigende und die abfallende Flanke der Rechteckspannung an der Sekundärwicklung 15b (Kurve B) aufgrund der Streuinduktivität des Transfomators 15 von störenden Spannungsimpulsen überlagert. Mit Hilfe des Abtast-Halte-Gliedes 22 werden die störende Spannungsimpulse ausgeblendet. Zu diesem Zweck werden die Dauer und der Beginn des Folgen-Signals (auch Sample-Signal genannt) des Abtast-Halte-Gliedes 22 an die Spannung an der Sekundärwicklung 15b angepasst.

Die Kurve C in Figur 2 zeigt den zeitlichen Verlauf des Folgen-Signals des Abtast-Halte-Gliedes 22. Die Dauer des Folgen-Signals (Kurve C) ist exakt halb so lang wie ein Rechteckimpuls der Spannung (Kurve B) an der Sekundärwicklung 15b und das Folgen-Signal ist synchron mit der zweiten Hälfte der Rechteckimpulse der Spannung an der Sekundärwicklung 15b. Dadurch werden die störenden Spannungsimpulse auf der ansteigenden und abfallende Flanke der Rechteckspannung ausgeblendet. Diese Abstimmung des Folgen-Signals auf die Spannung an der Sekundärwicklung 15b wird mit Hilfe des als JK-Flip-Flop ausgebildeten Frequenzteilers 21, des UND-Gatters 24 und des Oszillators 19 durchgeführt. Der Oszillator 19 generiert sowohl die den Transformator 15 anregende Spannung (Kurve A) als auch das Folgen-Signal (Kurve C). Die vom Oszillator 19 generierte Rechteckspannung wird einerseits dem ersten Spannungseingang des UND-Gatters 24 zugeführt und andererseits dem Spannungseingang des Frequenzteilers 21 zugeleitet, der eine Frequenzhalbierung der ihm zugeleiteten Rechteckspannung bewirkt. Die am Spannungsausgang des Frequenzteilers 21 anliegende, frequenzhalbierte Rechteckspannung wird einerseits dem zweiten Spannungseingang des UND-Gatters 24 zugeführt und andererseits über den Spannungsteilerwiderstand 20 an die Sekundärwicklung 15b angelegt, um den Transformator 15 anzuregen. Die Ausgangsspannung des UND-Gatters 24 wird dem Abtast-Halte-Glied 22 als Folgen-Signal (Kurve C) zugeführt bzw. wird zur Steuerung des Folgen- und Halte-Signals (auch Sample- & Hold-Signal genannt) des Abtast-Halte-Gliedes 22 verwendet. Das Folgen-Signal des Abtast-Halte-Gliedes 22 (Kurve C) ist daher synchron zur zweiten Hälfte des Rechteckimpulses der anregenden Spannung (Kurve A) und damit auch synchron zur zweiten Hälfte des Spannungsimpulses der an der Sekundärwicklung 15b anliegenden Spannung (Kurve B).

Die Kurve D in Figur 2 zeigt den zeitlichen Verlauf der Ausgangsspannung U des Abtast-Halte-Gliedes 22, die von dem Analog-Digital-Wandler 23 in ein digitales Signal für den Mikrocontrollers 12 zur pulsweitenmodulierten Steuerung der Transistoren 5, 6 umgewandelt wird. Im Idealfall ist die Ausgangsspannung des Abtast-Halte-Gliedes 22 eine Gleichspannung, deren Wert nur von der dem Steuereingang 13, 14 eingeprägten Gleichspannung abhängt. Aufgrund der Verluste in dem Abtast-Halte-Glied 22 weist die Ausgangsspannung des Abtast-Halte-Gliedes 22 (Kurve D) eine gerippte Struktur auf.

Der Oszillator 19 ist beim bevorzugten Ausführungsbeispiel identisch mit dem Halbbrückenwechselrichter 4. Die den Transformator 15 anregende Rechteckspannung (Kurve A) und das Folgen-Signal (Kurve C) des Abtast-Halte-Gliedes 22 werden durch kapazitive Auskopplung am Mittenabgriff zwischen den Halbbrückenwechselrichter-Transistoren 5, 6 oder oder am Mittenabgriff zwischen den Koppelkondensatoren 7, 8 erzeugt.

Das Abtast-Halte-Glied 22, der Analog-Digital-Wandler 23 und das UND-Gatter 24 sind vorzugsweise als Bestandteil des Mikrocontrollers 12 ausgebildet.

Die Erfindung beschränkt sich nicht auf das oben näher erläuterte Ausführungsbeispiel. Beispielsweise muß der Steuereingang (13, 14) nicht unbedingt als analoger Steuereingang, der mit einer Gleichspannung beaufschlagbar ist, ausgebildet sein. Stattdessen kann der Steuereingang auch als digitaler Steuereingang ausgebildet sein, der mit digitalen Signalen zur Vorgabe eines Sollwertes für die Helligkeitssteuerung der mindestens einen Lampe beaufschlagbar ist.

## Patentansprüche

1. Betriebsgerät zum Betrieb mindestens einer elektrischen Lampe, wobei das Betriebsgerät
- einen Steuereingang (13, 14) besitzt, der mit einer als Sollwert für die Steuerung eines Betriebsparameters der mindestens einen elektrischen Lampe (11) dienenden elektrischen Spannung beaufschlagbar ist,
- einen Transformator (15) aufweist, der zur Übertragung der dem Steuereingang (13, 14) eingeprägten, als Sollwert für die Steuerung eines Betriebsparameters der mindestens einen elektrischen Lampe (11) dienenden elektrischen Spannung an eine Auswertungsvorrichtung (16) vorgesehen ist,
- einen Oszillator (19) zur Anregung des Transformators (15) mit einer sich zeitlich periodisch ändernden elektrischen Spannung aufweist,
**dadurch gekennzeichnet, dass** die Auswertungsvorrichtung (16) ein Abtast-Halte-Glied (22) aufweist und Mittel (19, 21, 24) zur Angleichung der Frequenzen des Folgen-Signals des Abtast-Halte-Gliedes (22) und der sich zeitlich periodisch ändernden elektrischen Spannung sowie zur Herstellung einer zeitlich konstanten Phasenverschiebung zwischen dem Folgen-Signal des Abtast-Haltegliedes (22) und der sich zeitlich periodisch ändernden elektrischen Spannung vorgesehen sind, um Spannungsspitzen auf der vom Transformator (15) übertragenen Spannung auszublenden, wobei diese Mittel den Oszillator (19) zur Erzeugung des Folgen-Signals des Abtast-Halte-Gliedes (22) und einen Frequenzteiler (21) zur Frequenzhalbierung der sich zeitlich periodisch ändernden elektrischen Spannung sowie eine Vorrichtung (24) zur Frequenzangleichung des Folgen-Signals an die sich zeitlich periodisch ändernde Spannung und zur Herstellung der konstanten Zeitverschiebung umfassen.

2. Betriebsgerät nach Anspruch 1, **dadurch gekennzeichnet, dass** der Transformator (15) mindestens eine erste Wicklung (15a) aufweist, die mit dem Steuereingang (13, 14) verbunden ist, und mindestens eine zweite Wicklung (15b) besitzt, die mit der Auswertungsvorrichtung (16) verbunden ist und magnetisch an die mindestens eine erste Wicklung (15a) gekoppelt ist.

3. Betriebsgerät nach Anspruch 1, **dadurch gekennzeichnet, dass** die Auswertungsvorrichtung (16) einen Analog-Digital-Wandler (23) besitzt und das Abtast-Halte-Glied (22) als Bestandteil des Analog-Digital-Wandlers (23) ausgebildet ist.

4. Betriebsgerät nach Anspruch 1, **dadurch gekennzeichnet, dass** der Steuereingang (13, 14) als analoger Steuereingang ausgebildet ist, der mit einer Gleichspannung beaufschlagbar ist.

5. Betriebsgerät nach Anspruch 1, **dadurch gekennzeichnet, dass** der Steuereingang als digitaler Steuereingang ausgebildet ist, der mit digitalen Signalen beaufschlagbar ist.

6. Verfahren zum Betrieb mindestens einer elektrischen Lampe an einem Betriebsgerät für elektrische Lampen, das einen Steuereingang (13, 14) zur Vorgabe einer als Sollwert für die Steuerung eines Betriebsparameters der mindestens einen elektrischen Lampe (11) dienenden elektrischen Spannung besitzt, wobei
- die dem Steuereingang (13, 14) eingeprägte elektrische Spannung einem Transformator (15) zugeführt wird, der mit einer sich zeitlich periodisch
- ändernden Spannung beaufschlagt wird, und
- die Spannung am Transformator (15) zur Erzeugung eines Steuersignals für die Steuerung des Betriebsparameters der mindestens einen elektrischen Lampe (11) ausgewertet wird,
**dadurch gekennzeichnet, dass** die Spannung am Transformator (15) zur Auswertung einem Abtast-Halte-Glied (22) zugeführt wird, um Spannungsspitzen auf der Spannung des Transformators (15) mit Hilfe des Abtast-Halte-Gliedes (22) auszublenden, indem zur Auswertung der Spannung am Transformator (15) folgende Verfahrensschritte durchgeführt werden
- das Folgen-Signal des Abtast-Halte-Gliedes (22) und die sich zeitlich periodisch veränderliche elektrische Spannung werden mittels eines Oszillators (19) erzeugt,
- die Frequenz der sich zeitlich periodisch veränderlichen elektrischen Spannung wird mittels eines Frequenzteilers (21) halbiert,
- die Frequenz des Folgen-Signals wird an die Frequenz der sich zeitlich periodisch veränderlichen elektrischen Spannung angepasst und es wird eine konstante Zeitverschiebung zwischen dem Folgen-Signal und der sich zeitlich periodisch veränderlichen elektrischen Spannung generiert,
- der Transformator (15) wird mit der sich zeitlich periodisch veränderlichen elektrischen Spannung beaufschlagt und
- die Spannung am Transformator (15) wird dem Abtast-Halte-Glied (22) als Eingangsspannung zugeführt.

7. Verfahren nach Anspruch 6, **dadurch gekennzeichnet, dass** die Ausgangsspannung des Abtast-Halte-Gliedes (22) einem Analog-Digital-Wandler (23) zugeführt wird.

8. Verfahren nach Anspruch 6, **dadurch gekennzeichnet, dass** die Ausgangsspannung des Abtast-Halte-Gliedes (22) zur Steuerung des Betriebsparameters der mindestens einen elektrischen Lampe (11) verwendet wird.

9. Verfahren nach Anspruch 6, **dadurch gekennzeichnet, dass** die dem Steuereingang (13, 14) eingeprägte Spannung eine Gleichspannung ist.

10. Verfahren nach Anspruch 6, **dadurch gekennzeichnet, dass** der Steuereingang zur Vorgabe eines Sollwertes für die Steuerung eines Betriebsparameters der mindestens einen elektrischen Lampe mit digitalen Spannungssignalen beaufschlagt wird.

## Claims

1. Operating device for operating at least one electric lamp, the operating device:
- having a control input (13, 14) to which it is possible to apply an electric voltage serving as a setpoint for the control of an operating parameter of the at least one electric lamp (11),
- having a transformer (15) which is provided for transmitting to an evaluation device (16) the electric voltage which is impressed on the control input (13, 14) and serves as setpoint for controlling an operating parameter of the at least one electric lamp (11), and
- having an oscillator (19) for exciting the transformer (15) with an electric voltage changing periodically with time,
**characterized in that** the evaluation device (16) has a sample-and-hold element (22), and there are provided means (19, 21, 24) for matching the frequencies of the sequence signal of the sample-and-hold element (22) and the electric voltage changing periodically with time, and for producing a temporally constant phase shift between the sequence signal of the sample-and-hold element (22) and the electric voltage changing periodically with time, in order to remove peaks in the voltage transmitted by the transformer (15) these means comprising the oscillator (19) for generating the sequence signal of the sample-and-hold element (22), and a frequency divider (21) for halving the frequency of the electric voltage changing periodically with time, and a device (24) for matching the frequency of the sequence signal to the electric voltage changing periodically with time, and for producing the constant time shift.

2. Operating device according to Claim 1, **characterized in that** the transformer (15) has at least one first winding (15a) which is connected to the control input (13, 14), and has at least one second winding (15b) which is connected to the evaluation device (16) and coupled magnetically to the at least one first winding (15a).

3. Operating device according to Claim 1, **characterized in that** the evaluation device (16) has an analog-to-digital converter (23) and the sample-and-hold element (22) is constructed as a constituent of the analog-to-digital converter (23).

4. Operating device according to Claim 1, **characterized in that** the control input (13, 14) is constructed as an analog control input to which a DC voltage can be applied.

5. Operating device according to Claim 1, **characterized in that** the control input is constructed as a digital control input to which digital signals can be applied.

6. Method for operating at least one electric lamp connected to an operating device for electric lamps, which has a control input (13, 14) for prescribing an electric voltage serving as setpoint for controlling an operating parameter of the at least one electric lamp (11), in which case
- the electric voltage impressed on the control input (13, 14) is fed to a transformer (15) to which a voltage changing periodically with time is applied, and
- the voltage on the transformer (15) is evaluated for the purpose of generating a control signal for controlling the operating parameter of the at least one electric lamp (11),
**characterized in that** the voltage at the transformer (15) is fed to a sample-and-hold element (22) for the purpose of evaluation, in order to remove peaks in the voltage of the transformer (15) with the aid of the sample-and-hold element (22), **in that** the following method steps are carried out in order to evaluate the voltage at the transformer (15):
- the sequence signal of the sample-and-hold element (22) and the electric voltage varying periodically with time are generated by means of an oscillator (19),
- the frequency of the electric voltage varying periodically with time is halved by means of a frequency divider (21),
- the frequency of the sequence signal is adapted to the frequency of the electric voltage varying periodically with time, and a constant time shift is generated between the sequence signal and the electric voltage varying periodically with time,
- the electric voltage varying periodically with time is applied to the transformer (15), and
- the voltage at the transformer (15) is fed to the sample-and-hold element (22) as input voltage.

7. Method according to Claim 6, **characterized in that** the output voltage of the sample-and-hold element (22) is fed to an analog-to-digital converter (23).

8. Method according to Claim 6, **characterized in that** the output voltage of the sample-and-hold element (22) is used to control the operating parameter of the at least one electric lamp (11).

9. Method according to Claim 6, **characterized in that** the voltage impressed on the control input (13, 14) is a DC voltage.

10. Method according to Claim 6, **characterized in that** digital voltage signals are applied to the control input for the purpose of prescribing a setpoint for controlling an operating parameter of the at least one electric lamp with digital voltage signals.

## Revendications

1. Dispositif pour faire fonctionner au moins une lampe électrique, le dispositif
- ayant une entrée (13, 14) de commande qui peut être alimentée en une tension électrique servant de valeur de consigne pour la commande d'un paramètre de fonctionnement de la au moins une lampe (11) électrique ;
- comprenant un transformateur (15) qui est prévu pour la transmission à un dispositif (16) d'évaluation de la tension électrique appliquée à l'entrée (13, 14) de commande et servant de valeur de consigne pour la commande d'un paramètre de fonctionnement de la au moins une lampe (11) électrique ;
- comprenant un oscillateur (19) d'excitation du transformateur (15) par une tension électrique se modifiant périodiquement dans le temps ;
**caractérisé en ce que** le dispositif (16) d'exploitation comprend un élément (22) d'échantillonnage et de maintien et il est prévu des moyens (19, 21, 24) pour égaliser les fréquences du signal de répétition de l'élément (22) d'échantillonnage et de maintien et la tension électrique qui se modifie périodiquement dans le temps ainsi que pour produire un déphasage constant dans le temps entre le signal de répétition de l'élément (22) d'échantillonnage et de maintien et de la tension électrique qui se modifie périodiquement dans le temps pour supprimer des pointes de la tension transmise par le transformateur (15), ces moyens comprenant l'oscillateur (19) de production du signal de répétition de l'élément (22) d'échantillonnage et de maintien et un diviseur (21) de fréquence pour diviser par deux la fréquence de la tension électrique se modifiant périodiquement dans le temps ainsi qu'un dispositif (24) d'égalisation de fréquence du signal de répétition sur la tension se modifiant périodiquement dans le temps et de production du décalage constant dans le temps.

2. Dispositif suivant la revendication 1, **caractérisé en ce que** le transformateur (15) a au moins un premier enroulement (15a) qui est relié à l'entrée (13, 14) de commande et au moins un deuxième enroulement (15b) qui est relié au dispositif (16) d'exploitation et qui est couplé magnétiquement à le au moins un premier enroulement (15a).

3. Dispositif suivant la revendication 1, **caractérisé en ce que** le dispositif (16) d'exploitation à un convertisseur (23) analogique numérique et l'élément (22) d'échantillonnage et de maintien fait partie du convertisseur (23) analogique numérique.

4. Dispositif suivant la revendication 1, **caractérisé en ce que** l'entrée (13, 14) de commande est constituée sous la forme d'une entrée de commande analogique à laquelle peut être appliquée une tension continue.

5. Dispositif suivant la revendication 1, **caractérisé en ce que** l'entrée de commande est constituée sous la forme d'une entrée de commande numérique, qui peut être alimentée en signaux numériques.

6. Procédé pour faire fonctionner au moins une lampe électrique sur un appareil pour faire fonctionner des lampes électriques qui a une entrée (13, 14) de commande pour prescrire une tension électrique servant de valeur de consigne pour la commande d'un paramètre de fonctionnement de la au moins une lampe (11) électrique, dans lequel
- on envoie la tension électrique appliquée à l'entrée (13, 14) de commande à un transformateur (15) auquel est appliquée une tension se modifiant périodiquement dans le temps ; et
- on exploite la tension sur le transformateur (15) pour produire un signal de commande du paramètre de fonctionnement de la au moins une lampe (11) électrique,
**caractérisé en ce que** l'on envoie la tension sur le transformateur (15) pour l'exploitation à un élément (22) d'échantillonnage et de maintien pour supprimer des pointes de la tension du transformateur (15) à l'aide de l'élément (22) d'échantillonnage et de maintien en effectuant pour l'évaluation de la tension sur le transformateur (15) des stades de procédés suivants:
- on produit le signal de répétition de l'élément (22) d'échantillonnage et de maintien et la tension électrique se modifiant périodiquement dans le temps au moyen d'un oscillateur (19) ;
- on divise par deux la fréquence de la tension électrique se modifiant périodiquement dans le temps au moyen d'un diviseur (21) de fréquence ;
- on adapte la fréquence du signal de répétition à la fréquence de la tension électrique se modifiant périodiquement dans le temps et on produit un décalage constant dans le temps entre le signal de répétition et la tension électrique se modifiant périodiquement dans le temps ;
- on applique au transformateur (15) la tension électrique se modifiant périodiquement dans le temps ; et
- on applique la tension sur le transformateur (15) en tant que tension d'entrée à l'élément (22) d'échantillonnage et de maintien.

7. Procédé suivant la revendication 6, **caractérisé en ce que** l'on applique la tension de l'élément (22) d'échantillonnage et de maintien à un convertisseur (23) analogique numérique.

8. Procédé suivant la revendication 6, **caractérisé en ce que** l'on utilise la tension de sortie de l'élément (22) d'échantillonnage et maintien pour commander le paramètre de fonctionnement de la au moins une lampe (11) électrique.

9. Procédé suivant la revendication 6, **caractérisé en ce que** la tension appliquée à l'entrée (13, 14) de commande est une tension continue.

10. Procédé suivant la revendication 6, **caractérisé en ce que** l'on envoie des signaux de tension numériques à l'entrée de commande pour prescrire une valeur de consigne pour la commande d'un paramètre de fonctionnement de la au moins une lampe électrique.
